# EUROPÄISCHE PATENTSCHRIFT

(11) **EP 3 717 178 B1**
(45) Veröffentlichungstag und Bekanntmachung des Hinweises auf die Patenterteilung: **14.12.2022**
(21) Anmeldenummer: 18827108.4
(22) Anmeldetag: 21.12.2018
(51) Int. Cl.: B25B 23/142, B25B 27/14, B25B 23/14

(54) **EINBAUWERKZEUG FÜR EINEN DRAHTGEWINDEEINSATZ**
INSTALLATION TOOL FOR A WIRE THREAD INSERT
OUTIL DE MONTAGE D'UN INSERT FILETÉ EN FIL MÉTALLIQUE

(30) Priorität: 16.01.2018 DE 102018100832
(43) Veröffentlichungstag der Anmeldung: 07.10.2020
(73) Patentinhaber: Böllhoff Verbindungstechnik GmbH, 33649 Bielefeld (DE)
(72) Erfinder: MARXKORS, Andreas, 33161 Hövelhof (DE); THOMMES, Holger, 54558 Strohn (DE); BEYER, Tobias, 77880 Sasbach (DE); LEINKENJOST, Maximilian, 33332 Gütersloh (DE); RUCHA, Klemens, 33106 Paderborn (DE); BUTOV, Alexej, 33332 Gütersloh (DE); PURRIO, Marcel, 33619 Bielefeld (DE); ZIMMERMANN, Hermann, 33699 Bielefeld (DE); GRUBERT, Klaus-Friedrich, 31675 Bückeburg (DE); ZAVAROL, Sascha, 33129 Delbrück (DE); LUTZ, Franz, 33165 Lichtenau (DE)
(74) Vertreter: HWP Intellectual Property
(86) Internationale Anmeldenummer: PCT/EP2018/086579
(87) Internationale Veröffentlichungsnummer: WO 2019/141497

(56) Entgegenhaltungen:
- EP-A2- 1 847 357
- US-A1- 2005 274 230
- US-A1- 2011 132 156

## Beschreibung

### 1. Gebiet der Erfindung

Die vorliegende Erfindung betrifft ein Einbauwerkzeug für einen Drahtgewindeeinsatz, eine in derartigen Werkzeugen einsetzbare Drehmomentkupplung sowie ein Installationsverfahren für einen Drahtgewindeeinsatz in einer Gewindebohrung.

### 2. Hintergrund der Erfindung

Im Stand der Technik sind Einbauwerkzeuge mit einer drehenden Antriebseinheit allgemein bekannt. Derartige Einbauwerkzeuge werden beispielsweise zum Einbau von Drahtgewindeeinsätzen in einer Gewindebohrung, zum Eindrehen eines Gewindebolzens oder zum Festziehen oder Lösen eines weiblichen Gewindeelements auf einem Gewindebolzen oder dergleichen eingesetzt. Als Antriebseinheiten dienen in diesem Zusammenhang pneumatische und elektrische Motoren. Es ist ebenfalls denkbar, derartige Einbauwerkzeuge manuell anzutreiben.

Das Dokument EP 1 847 357 A2 zeigt ein Einbauwerkzeug nach dem Oberbegriff von Anspruch 1 und die US 2005/274230 A1 eine Drehmomentkupplung nach dem Oberbegriff von Anspruch 10.

Um einen Überlastzustand beim Eindrehen eines Gewindebolzens oder bei einer anderen drehend herzustellenden Verbindung zu vermeiden, werden Drehmomentkupplungen im Stand der Technik genutzt. Derartige Kupplungen werden auch als Überlastkupplung bezeichnet, wie in DE 195 01 084 C2 beschrieben ist. Die dort dargestellte Überlastkupplung wird in einem kraft- oder motorgetriebenen Werkzeug eingesetzt. Diese Überlastkupplung setzt sich zusammen aus antreibenden Kupplungsteilen und angetriebenen Kupplungsteilen. Die antreibenden und angetriebenen Kupplungsteile sind über Federmittel und eine darüber erzeugte Vorspannkraft miteinander verbunden. Die gegeneinander federvorgespannten Kupplungsteile umfassen Eingangs- und Ausgangsnockenscheiben, die einander axial gegenüberliegend angeordnet sind. Zudem sind Kupplungskugeln zwischen diesen Eingangs- und Ausgangsnockenscheiben angeordnet, wobei diese Kupplungskugeln so mit den Nocken zusammenwirken, dass ein lösbarer Antrieb zwischen dem Drehantriebseingang und dem Drehantriebsausgang stattfindet. Sobald ein kritisches Drehmoment erreicht ist, unterbrechen die gegeneinander federvorgespannten Kupplungsteile der Uberlastkupplung den Kraftfluss zwischen Antriebseite und Abtriebsseite. Auf diese Weise wird vermieden, dass ein Überlastdrehmoment die herzustellende Verbindung erreicht und dort Schaden anrichtet.

Während DE 195 01 084 C2 eine Überlastkupplung in Kombination mit einem Elektromotor beschreibt, ist in US 3,442,362 eine Drehmomentkupplung in Kombination mit einem Abschaltmechanismus für eine pneumatische Antriebseinheit beschrieben. Auch bei diesem Stand der Technik besteht die Zielstellung darin, die Übertragung eines zu großen Drehmoments auf eine herzustellende Verbindung rechtzeitig zu vermeiden, sodass diese Verbindung aber auch das Werkzeug nicht beschädigt werden.

Bekannte Überlastkupplungen arbeiten mit Kupplungskugeln, die zwischen den einander gegenüberliegend angeordneten federvorgespannten Kupplungsteilen angeordnet sind. Diese Kupplungskugeln sorgen für eine geringe Reibung zwischen den den Kraftfluss realisierenden und voneinander lösbaren Kupplungsteilen. Gleichzeitig sorgt eine derartig aufwendige Konstruktion einer Überlastkupplung für einen hohen Herstellungs- und Wartungsaufwand.

Im Hinblick auf Einbauwerkzeuge für Drahtgewindeeinsätze hat sich gezeigt, dass allein eine Unterbrechung der Drehmomentübertragung bei Erreichen eines Tiefenanschlags der Einbauspindel des Einbauwerkzeugs nicht ausreichend ist, um einen komfortablen Einbau zu realisieren. Vielmehr fordern mittlerweile die Konstruktionen von Drahtgewindeeinsätzen ein gezieltes Lösen bzw. Trennen der Einbauspindel von dem eingedrehten Drahtgewindeeinsatz oder auch ein gezieltes Zurückbiegen von Teilen des Drahtgewindeeinsatzes. Beispielsweise wird ein Drahtgewindeeinsatz mit Einbauzapfen derart installiert, dass die Einbauspindel mit dem Einbauzapfen eine formschlüssige Verbindung zum Eindrehen des Drahtgewindeeinsatzes herstellt. Um die Spindel aus der Gewindeöffnung wieder lösen zu können, muss der Einbauzapfen aus dieser formschlüssigen Verbindung gelöst werden.

Ein Drahtgewindeeinsatz ohne Einbauzapfen, der an einer radialen Innenseite eine Mitnahmekerbe aufweist, benötigt eine Einbauklinge, um diesen Drahtgewindeeinsatz in die Gewindebohrung eindrehen zu können. Nachdem der Drahtgewindeeinsatz in die gewünschte Tiefe eingedreht worden ist, muss durch eine geeignete Betätigung des Einbauwerkzeugs diese Installationsklinge aus dem Eingriff mit dem Drahtgewindeeinsatz gelöst werden. Erst danach kann ein gezieltes Rückdrehen bzw. Ausspindeln der Spindel aus der Gewindeöffnung erfolgen.

Der Drahtgewindeeinsatz, der in DE 10 2010 050 735 beschrieben ist, erfordert nach seinem Eindrehen in die gewünschte Tiefe der Gewindeöffnung ein gezieltes Zurückbiegen seines Einbauzapfens. Entsprechend ist es erforderlich, dass eine Installationsklinge an diesem zurückbiegbaren Einbauzapfen angreift, um diesen in das Gewinde der Gewindeöffnung zurückzubiegen. Erst wenn dieser zusätzliche Installationsschritt abgeschlossen ist, soll die Einbauspindel aus der Gewindeöffnung entfernt werden.

Ausgehend von den speziellen Anforderungen an Einbauwerkzeuge für Drahtgewindeeinsätze ist es Aufgabe vorliegender Erfindung, ein Einbauwerkzeug zur Installation von Drahtgewindeeinsätzen bereitzustellen, welches neben dem Schutz vor einem Überlastdrehmoment auch die Realisierung zusätzlicher Installationsschritte automatisiert ermöglicht.

### 3. Zusammenfassung der Erfindung

Die obige Aufgabe wird durch ein Einbauwerkzeug für einen Drahtgewindeeinsatz gemäß dem unabhängigen Patentanspruch 1, durch eine in diesem Einbauwerkzeug eingesetzte Drehmomentkupplung gemäß dem unabhängigen Patentanspruch 11 sowie durch ein Installationsverfahren für einen Drahtgewindeeinsatz in einer Gewindeöffnung mithilfe des oben genannten Einbauwerkzeugs gemäß dem unabhängigen Patentanspruch 22 gelöst. Vorteilhafte Ausgestaltungen vorliegender Erfindung, Weiterentwicklungen und Modifikationen gehen aus der folgenden Beschreibung, den begleitenden Zeichnungen und den anhängenden Patentansprüchen hervor.

Das erfindungsgemäße Drahtgewindeeinsatz-Einbauwerkzeug weist die folgenden Merkmale auf: eine Antriebseinheit, insbesondere eine elektrische oder eine pneumatische Antriebseinheit, die eine zwischen einer ersten und einer zweiten Richtung umschaltbare Drehbewegung bereitstellt, einen Spindelkörper mit einem Antriebsabschnitt zum Drehen des Spindelkörpers und mit einem Gewindeabschnitt, auf den der Drahtgewindeeinsatz aufspindelbar und von dem der Drahtgewindeeinsatz abspindelbar ist, eine Installationsklinge, die im Spindelkörper zwischen einer Eingriffsstellung und einer Ruhestellung bewegbar angeordnet ist, um gezielt am Drahtgewindeeinsatz anzugreifen und/oder sich aus einem Angriff oder Eingriff am Drahtgewindeeinsatz zu lösen, und eine Drehmomentkupplung, die aus einem formschlüssig und kraftschlüssig ineinandergreifenden Kupplungsoberteil und Kupplungsunterteil besteht, von denen das Kupplungsoberteil drehfest mit der Antriebseinheit und das Kupplungsunterteil drehfest mit dem Spindelkörper verbunden sind, während mit einer entkoppelten Relativdrehung zwischen Kupplungsoberteil und Kupplungsunterteil ausgelöst durch Überschreiten eines Grenzdrehmoments zwischen Kupplungsoberteil und Kupplungsunterteil eine Relativbewegung, insbesondere eine lineare Relativbewegung, zwischen dem Spindelkörper und der Installationsklinge generierbar ist.

Das obige Einbauwerkzeug für einen Drahtgewindeeinsatz unterstützt aufgrund seiner Konfiguration zunächst die Vermeidung von Drehmoment-Überlastzuständen beim Einsetzen bzw. Installieren oder Eindrehen des Drahtgewindeeinsatzes in eine Gewindeöffnung. Denn die verwendete Drehmomentkupplung löst die Verbindung zwischen der Antriebsseite und der Abtriebsseite des Einbauwerkzeugs, sobald ein kritisches Drehmoment, beispielsweise beim Auflaufen eines Axialanschlags der Einbauspindel, erreicht wird. Mit dieser Lösebewegung der Drehmomentkupplung wird gleichzeitig aber auch eine Stellbewegung, vorzugsweise eine lineare Stellbewegung, zwischen einer der Kupplungshälften und einem bewegbaren Stellglied erzeugt. Diese Kupplungshälften werden durch das oben genannte Kupplungsoberteil und das Kupplungsunterteil gebildet. Während also ein Überlastzustand bei der Drehbewegung für ein Lösen der Verbindung zwischen Kupplungsoberteil und Kupplungsunterteil sorgt, wird bevorzugt gleichzeitig eine Axialbewegung entlang einer Drehachse von Kupplungsoberteil und Kupplungsunterteil ausgelöst.

Diese axiale Relativbewegung zwischen dem genannten Stellglied und dem Kupplungsoberteil und/oder dem Kupplungsunterteil ist für einen weiteren Arbeitsschritt während der Installation des Drahtgewindeeinsatzes in einer Gewindebohrung nutzbar. Diese axiale Relativbewegung des Stellglieds findet bevorzugt Anwendung beim Lösen einer Installationsklinge des Einbauwerkzeugs aus einem Eingriff mit dem Drahtgewindeeinsatz. Eine andere Alternative besteht darin, die Installationsklinge in einer Eingriffsposition oder eine andere Montageposition innerhalb der Einbauspindel und/oder am Drahtgewindeeinsatz zu versetzen. Eine weitere bevorzugte Ausführungsform besteht darin, dass mithilfe der axialen Relativbewegung des Stellglieds neben einer Installationsklinge ein weiteres Verstellelement betätigt wird. Dieses Stellelement kann beispielsweise zur Lösung des Einbauzapfens aus einem Eingriff der Einbauspindel genutzt werden.

Gemäß einer bevorzugten Ausführungsform des erfindungsgemäßen Einbauwerkzeugs sind das Kupplungsunterteil und das Kupplungsoberteil gegeneinander federvorgespannt angeordnet, sodass bei einer Drehblockade des Kupplungsunterteils über den Spindelkörper das Kupplungsoberteil bezogen auf das Kupplungsunterteil drehbar ist, wobei das Kupplungsunterteil federnd ausweicht.

Aufgrund der Formgestaltung der einander zugewandten Seiten des Kupplungsunterteils und des Kupplungsoberteils bilden beide Kupplungsteile eine durch Federvorspannung unterstützte formschlüssige und/oder kraftschlüssige Verbindung. Die in die Kupplungsteile eingeprägte Federvorspannung bestimmt ein Auslösedrehmoment zwischen den beiden Kupplungsteilen, welches zu einem Lösen der Verbindung zwischen Kupplungsunterteil und Kupplungsoberteil führt. Dieses Lösen der Kupplungsteile voneinander findet gerade dann statt, wenn die genannte Drehblockade des Kupplungsunterteils oder des Kupplungsoberteils auftritt.

Gemäß vorliegender Erfindung ist es bevorzugt, dass das Kupplungsunterteil mit dem Spindelkörper verbunden ist, sodass eine Drehblockade des Spindelkörpers zu einem Stillstand des Kupplungsunterteils führt. Da vorzugsweise das Kupplungsoberteil durch die Antriebseinheit weiter gedreht wird, führt ein Überschreiten eines kritischen Drehmoments zwischen beiden Kupplungsteilen zu einer Überwindung der Federvorspannung zwischen dem Kupplungsunterteil und dem Kupplungsoberteil. Entsprechend dreht sich dann das Kupplungsoberteil im Vergleich zum Kupplungsunterteil weiter, wodurch die Drehmomentkupplung gelöst wird. Die bereitgestellte Federvorspannung zwischen Kupplungsunterteil und Kupplungsoberteil eröffnet somit die Möglichkeit, dass das Kupplungsunterteil einer fortgesetzten Drehung des Kupplungsoberteils durch ein bevorzugtes axiales Versetzen ausweichen kann.

Gemäß einer weiteren bevorzugten Ausgestaltung des erfindungsgemäßen Einbauwerkzeugs umfasst das Kupplungsoberteil eine Kulissenführung, mit der ein axiales Stellglied des Kupplungsoberteils in Abhängigkeit von einer Drehrichtung des Kupplungsoberteils axial versetzbar ist, wobei das axiale Stellglied mit dem Kupplungsoberteil nicht mitdreht. In diesem Zusammenhang ist es weiterhin bevorzugt, dass das axiale Stellglied ein axial im Kupplungsoberteil geführter Kupplungskolben mit einem zumindest einseitig radial vorstehenden Walzenstift ist, der in die Kulissenführung eingreift.

Das Drahtgewindeeinsatz-Einbauwerkzeug ist derart vorgesehen, dass die Spindel zum Einbau des Drahtgewindeeinsatzes mit dem Kupplungsunterteil verbunden ist. Entsprechend wird die Spindel während der Installation und somit auch das Kupplungsunterteil blockiert, sobald eine gewisse Einbautiefe oder ein axialer Anschlag der Spindel erreicht ist. In dieser Situation führt die Drehblockade der Spindel zwar zu einem Drehungsstillstand des Kupplungsunterteils, verhindert aber aufgrund des auftretenden Überlastdrehmoments nicht ein weiteres Drehen des Kupplungsoberteils.

Da sich das Kupplungsoberteil relativ zum zentral angeordneten Kupplungskolben dreht, bewirkt die formschlüssig mit dem Kupplungskolben verbundene Kulissenführung einen axialen Versatz des Kupplungskolbens. Diese Bewegung, die als eine Zweitnutzung der Auslösebewegung zwischen Kupplungsoberteil und Kupplungsunterteil verstanden werden kann, wird im Rahmen vorliegender Erfindung für die gezielte Bewegung oder ein Schalten oder Stellen eines axialen Stellglieds verwendet. In Abhängigkeit von der Formgebung der Kulissenführung, die hier vorzugsweise eine Bewegungsbahn des eingreifenden Walzenstifts vorgibt, lässt sich das Bewegungsprofil des axialen Stellglieds definieren.

Gemäß einer weiteren bevorzugten Ausführungsform vorliegender Erfindung definiert die Kulissenführung eine krummlinige Bahn, insbesondere eine Helix-Bahn, im Kupplungsoberteil, die bei Drehung des Kupplungsoberteils relativ zum Kupplungskolben einen relativen Axialversatz zwischen Kupplungsoberteil und Kupplungskolben bewirkt.

In Abhängigkeit von dem bevorzugten umfänglichen Verlauf der Kulissenführung ist eine Richtung, eine Größe eines axialen Versatzes sowie eine Geschwindigkeit eines stattfindenden axialen Versatzes einstellbar. Somit ist es bevorzugt, über die Formgebung der Kulissenführung die Bewegung des Stellglieds auf die damit zu realisierende Installationsfunktion des Einbauwerkzeugs einzustellen oder abzustimmen.

Gemäß einer weiteren bevorzugten Ausführungsform des Drahtgewindeeinsatz-Einbauwerkzeugs ist der Axialversatz des Kupplungskolbens über ein Stellglied auf die Installationsklinge übertragbar. Die Installationsklinge, die innerhalb des Spindelkörpers angeordnet ist, findet bei der Installation eines Drahtgewindeeinsatzes und/oder bei einer Deinstallation des Drahtgewindeeinsatzes oder bei einer Bearbeitung des Drahtgewindeeinsatzes in der Gewindeöffnung Anwendung. Entsprechend wird das bewegte Stellglied und die auf die Installationsklinge übertragene Bewegung dazu verwendet, Installationsschritte, Bearbeitungsschritte und/oder Deinstallationsschritte an einem Drahtgewindeeinsatz in einer Gewindeöffnung vorzunehmen.

Gemäß einer weiteren bevorzugten Ausführungsform des Drahtgewindeeinsatz-Einbauwerkzeugs erfolgt der oben genannte Axialversatz in Abhängigkeit von der Drehrichtung des Kupplungsoberteils im Vergleich zum Kupplungsunterteil in Richtung Spindelkörper oder in Richtung Antriebseinheit. Weiterhin erfindungsgemäß bevorzugt weisen das Kupplungsoberteil und das Kupplungsunterteil in axialer und einander gegenüberliegender Orientierung von Stirnseiten jeweils eine umfängliche Folge von zumindest zwei gegenläufigen und zu einem gemeinsamen Scheitelpunkt benachbarten Rampen auf, die eine Eingriffskontur zwischen Kupplungsoberteil und Kupplungsunterteil definieren.

Neben der bereits oben diskutierten Federvorspannung zwischen dem Kupplungsoberteil und dem Kupplungsunterteil wird die Stärke der lösbaren Verbindung zwischen Kupplungsoberteil und Kupplungsunterteil auch durch die ineinandergreifenden Konturen der einander zugewandten Flächen bzw. Stirnseiten des Kupplungsoberteils und des Kupplungsunterteils bestimmt. Erfindungsgemäß bevorzugt weisen diese Flächen von Kupplungsoberteil und Kupplungsunterteil jeweils zumindest einen Nocken auf, der zwei gegenläufige über den gemeinsamen Scheitel verbundene Rampen umfasst. Eine Neigung dieser Rampen sowie die Federvorspannung, die das Kupplungsoberteil und das Kupplungsunterteil gegeneinander drückt, definieren ein Lösemoment, welches erforderlich ist, damit das Kupplungsoberteil auf dem bevorzugt drehblockierten Kupplungsunterteil drehend abgleiten kann. Je nach Einsatzgebiet des Einbauwerkzeugs ist die formgebende Kontur der einander zugewandten Seiten von Kupplungsoberteil und Kupplungsunterteil sowie die Stärke der Federvorspannung zwischen Kupplungsoberteil und Kupplungsunterteil gezielt wählbar und/oder einstellbar.

Anknüpfend an die obige Beschreibung ist es somit ebenfalls erfindungsgemäß bevorzugt, dass ein Neigungswinkel der Rampen in Kombination mit der Federvorspannung zwischen Kupplungsoberteil und Kupplungsunterteil ein Grenzdrehmoment bestimmt, an dem eine Relativdrehung zwischen Kupplungsoberteil und Kupplungsunterteil generierbar ist.

Vorliegende Erfindung umfasst ebenfalls die im oben beschriebenen Drahtgewindeeinsatz-Einbauwerkzeug eingesetzte Drehmomentkupplung. Diese Drehmomentkupplung ist auch für andere Werkzeuge nutzbar, in denen eine drehende Antriebseinheit verwendet wird. Diese Drehmomentkupplung weist die folgenden Merkmale auf: ein formschlüssig und kraftschlüssig ineinandergreifendes Kupplungsoberteil und Kupplungsunterteil, von denen das Kupplungsoberteil oder das Kupplungsunterteil drehfest mit einer Antriebseinheit und das andere Kupplungsteil drehfest mit einer Abtriebseinheit verbindbar sind, während mit einer entkoppelten Relativdrehung zwischen Kupplungsoberteil und Kupplungsunterteil ausgelöst durch Überschreiten eines Grenzdrehmoments zwischen Kupplungsoberteil und Kupplungsunterteil eine lineare Relativbewegung zwischen dem an die Antriebseinheit gekoppelten Kupplungsteil und einer in diesem Kupplungsteil angeordneten axial bewegbaren Stelleinheit generierbar ist.

Die Drehmomentkupplung umfasst weiterhin erfindungsgemäß die Eigenschaft, dass das Kupplungsunterteil und das Kupplungsoberteil gegeneinander federvorgespannt angeordnet sind, sodass bei einer Drehblockade des Kupplungsunterteils das Kupplungsoberteil bezogen auf das Kupplungsunterteil drehbar ist. Diese Konfiguration stellt sicher, dass die Drehmomentkupplung bei Überschreiten eines kritischen Drehmoments tatsächlich die Verbindung zwischen Kupplungsunterteil und dem Kupplungsoberteil löst.

Weiterhin bevorzugt umfasst das Kupplungsoberteil eine Kulissenführung, mit der ein axiales Stellglied des Kupplungsoberteils in Abhängigkeit von einer Drehrichtung des Kupplungsoberteils relativ zum Stellglied axial versetzbar ist. Des Weiteren ist bevorzugt das axiale Stellglied ein axial im Kupplungsoberteil geführter Kupplungskolben mit einem zumindest einseitig radial vorstehenden Walzenstift, der in die oben genannte Kulissenführung eingreift. In diesem Zusammenhang ist es bevorzugt, dass die Kulissenführung als eine krummlinige Bahn, insbesondere eine Helix-Bahn, im Kupplungsoberteil definiert ist, die bei Drehung des Kupplungsoberteils einen relativen Axialversatz zwischen Kupplungsoberteil und Kupplungskolben bewirkt.

Um diesen relativen Axialversatz zwischen Kupplungsoberteil und Kupplungskolben nutzen zu können, ist dieser vorzugsweise über ein Stellglied auf die Stelleinheit, insbesondere auf eine innerhalb der Abtriebseinheit angeordnete Stelleinheit, übertragbar. Zudem erfolgt vorzugsweise der Axialversatz in Abhängigkeit von der Drehrichtung des Kupplungsoberteils im Vergleich zum Kupplungsunterteil in Richtung Abtriebseinheit oder in Richtung Antriebseinheit.

Wie es bereits oben in Kombination mit dem Einbauwerkzeug für einen Drahtgewindeeinsatz beschrieben worden ist, weisen das Kupplungsoberteil und das Kupplungsunterteil in axialer und einander gegenüberliegender Orientierung jeweils eine umfängliche Folge von zumindest zwei gegenläufigen und zu einem gemeinsamen Scheitelpunkt benachbarten Rampen auf, die eine Eingriffskontur, vorzugsweise eine direkte Eingriffskontur, zwischen Kupplungsoberteil und Kupplungsunterteil definieren. Die verwendeten Neigungswinkel der Rampen in Richtung des Scheitelpunkts erzeugen in Kombination mit einer Federvorspannung zwischen Kupplungsoberteil und Kupplungsunterteil ein Grenzdrehmoment, an dem eine Relativdrehung zwischen Kupplungsoberteil und Kupplungsunterteil und eine Relativverschiebung zwischen einem Stellglied und dem Kupplungsoberteil oder dem Kupplungsunterteil generierbar ist.

Vorliegende Erfindung offenbart zudem ein Installationsverfahren für einen Drahtgewindeeinsatz in einer Gewindeöffnung mit einem Einbauwerkzeug gemäß einer der oben beschriebenen Ausführungsformen. Das Installationsverfahren weist die folgenden Schritte auf: Aufspindeln des Drahtgewindeeinsatzes auf den Spindelkörper in einer ersten Drehrichtung des Spindelkörpers, Ansetzen des Spindelkörpers mit Drahtgewindeeinsatz an der Gewindeöffnung und Einschrauben des Drahtgewindeeinsatzes in die Gewindeöffnung mithilfe des Spindelkörpers durch Drehung des Spindelkörpers in der ersten Drehrichtung, bis ein Anschlag ein weiteres axiales Eindrehen des Spindelkörpers blockiert, Auslösen der Drehmomentkupplung durch das Blockieren des Spindelkörpers, sodass die Installationsklinge über eine Relativbewegung zum Spindelkörper in eine Angriffsposition/Betriebsposition versetzt wird oder aus der Betriebsposition in eine Ruheposition versetzt wird, und Drehen des Spindelkörpers in einer zweiten Drehrichtung, bis der Drahtgewindeeinsatz vom Spindelkörper abgespindelt ist.

Das erfindungsgemäß bevorzugte Installationsverfahren für einen Drahtgewindeeinsatz nutzt die oben beschriebenen vorteilhaften Eigenschaften des Einbauwerkzeugs mit Drehmomentkupplung. Ein Drahtgewindeeinsatz wird mithilfe des Einbauwerkzeugs für gewöhnlich so tief in eine Gewindeöffnung eingeschraubt, bis die Spindel des Einbauwerkzeugs durch einen Tiefenanschlag in einer weiteren Drehbewegung blockiert wird. Dieser Tiefenanschlag legt fest, bis in welcher Tiefe der Drahtgewindeeinsatz in der Gewindeöffnung eingebaut werden soll. Die Blockade der Drehbewegung der Spindel führt aber gleichzeitig dazu, dass eine weitere gemeinsame Drehung von Kupplungsoberteil und Kupplungsunterteil aufgrund der zwischen ihnen vorliegenden lösbaren formschlüssigen und kraftschlüssigen Verbindung verhindert ist. Da aber die Antriebseinheit weiterhin in Wirkverbindung mit der Drehmomentkupplung steht, wird das Kupplungsoberteil trotz Drehblockade des Kupplungsunterteils weiter gedreht, sodass die Drehmomentkupplung die Verbindung zwischen Spindelkörper und Antriebseinheit löst. Mit diesem Lösen der Wirkverbindung zwischen Antriebseinheit und Spindelkörper wird gleichzeitig eine axiale Relativbewegung zwischen dem Kupplungsoberteil und einem darin bevorzugt angeordneten Kupplungskolben ausgelöst. Denn dieser Kupplungskolben ist radial in einer Kulissenführung gehalten, der die sich fortsetzende Drehbewegung des Kupplungsoberteils in eine axiale Relativbewegung zwischen Kupplungskolben und Kupplungsoberteil umwandelt. Diese axiale Relativbewegung ist auf den Spindelkörper und die darin angeordnete Installationsklinge übertragbar und in eine Bewegung der Installationsklinge umsetzbar.

Das Installationsverfahren umfasst zudem bevorzugt den weiteren Schritt: Zurückbiegen eines Einbauzapfens des Drahtgewindeeinsatzes in ein Gewinde der Gewindeöffnung durch die in Angriffsposition versetzte Installationsklinge während des Drehens in die zweite Drehrichtung. Zudem erfolgt weiterhin erfindungsgemäß bevorzugt ein Stauchen des Einbauzapfens nach dem Zurückbiegen sowie ein Umschalten der Drehmomentkupplung bei Erreichen eines Grenzdrehmoments in Kombination mit einem Versetzen der Installationsklinge aus einer Angriffsposition am Drahtgewindeeinsatz in eine Ruheposition. Gemäß einer weiteren bevorzugten Ausführungsform des erfindungsgemäßen Installationsverfahrens findet ein manuelles oder ein automatisches Umschalten zwischen der ersten und der zweiten Drehrichtung statt.

### 4. Kurze Beschreibung der begleitenden Zeichnungen

Die bevorzugten Ausführungsformen vorliegender Erfindung werden unter Bezugnahme auf die begleitenden Zeichnungen näher erläutert. Es zeigen:
- Figur 1: eine Explosionsdarstellung einer bevorzugten Ausführungsform des Einbauwerkzeugs,
- Figur 2: eine seitliche Schnittdarstellung einer bevorzugten Ausführungsform des erfindungsgemäßen Einbauwerkzeugs,
- Figur 3: eine weitere seitliche Schnittdarstellung des bevorzugten Einbauwerkzeugs,
- Figur 4: eine Illustration einer ersten Bewegungssequenz des Einbauwerkzeugs beim Eindrehen eines Drahtgewindeeinsatzes in eine Gewindeöffnung,
- Figur 5: eine weitere bevorzugte Bewegungssequenz des Einbauwerkzeugs beim Blockieren der weiteren Drehung des Spindelkörpers aufgrund des Tiefenanschlags,
- Figur 6: eine Illustration einer sich anschließenden Bewegungssequenz an eine Blockade des Spindelkörpers durch den Tiefenanschlag,
- Figur 7: eine Schnittdarstellung der bevorzugten Ausführungsform gemäß Figur 6 zur Illustration der inneren Bewegungsabläufe im Einbauwerkzeug,
- Figur 8: eine Illustration einer weiteren Bewegungssequenz des Einbauwerkzeugs beim Rückdrehen des Spindelkörpers,
- Figur 9: eine Illustration einer weiteren bevorzugten Bewegungssequenz während des Zurückdrehens des bevorzugten Einbauwerkzeugs,
- Figur 10: eine Schnittdarstellung einer bevorzugten Ausführungsform des Einbauwerkzeugs gemäß Figur 9 zur Illustration der inneren Bewegungsvorgänge im Einbauwerkzeug,
- Figur 11: eine Illustration einer weiteren Bewegungssequenz des bevorzugten Einbauwerkzeugs während des Zurückdrehens,
- Figur 12: eine bevorzugte Ausführungsform der Entstörblockade des bevorzugten Einbauwerkzeugs
- Figur 13: eine bevorzugte Darstellung der Ansteuerung des bevorzugten Einbauwerkzeugs bei Nutzung der Entstörfunktion,
- Figur 14: eine Illustration der bevorzugten Bewegungsabläufe während der Nutzung der Entstörfunktion,
- Figur 15: ein Flussdiagramm einer bevorzugten Ausführungsform des erfindungsgemäßen Installationsverfahrens.

### 5. Detaillierte Beschreibung der bevorzugten Ausführungsformen

Bezug nehmend auf Figur 1 ist anhand der Explosionsdarstellung der bevorzugte Aufbau des Einbauwerkzeugs 1 für einen Drahtgewindeeinsatz gezeigt. Das Einbauwerkzeug 1 umfasst eine Antriebseinheit 10. Die Antriebseinheit 10 ist bevorzugt elektrisch oder pneumatisch angetrieben. Sie umfasst zudem vorzugsweise einen Start-Schalter 12, um die Antriebseinheit 10 an- oder auszuschalten. Entsprechend beginnt sich ein Spindclkörpcr 20 zu drehen oder unterbricht seine Drehung, wenn der Start-Schalter 12 betätigt wird. Des Weiteren umfasst die Antriebseinheit 10 bevorzugt einen Drehrichtungswechsel-Schalter 14. Wird dieser bevorzugt in Kombination mit dem Start-Schalter 12 betätigt, kehrt sich die Drehrichtung der Antriebseinheit 10 um.

Der Antriebseinheit 10 abgewandt weist der Spindelkörper 20 einen Gewindeabschnitt 22 auf. Auf diesem wird der zu installierende Drahtgewindeeinsatz aufgespindelt oder von diesem abgespindelt.

Der Spindelkörper 20 hat einen inneren Hohlraum, in dem ein Schieber 24 angeordnet ist. Der Schieber 24 ist über die Auslösung einer Drehmomentkupplung bzw. einer Kupplungsanordnung 30 axial versetzbar, was unten näher erläutert ist.

An einem Installationsende des Spindelkörpers 20, dass der Antriebseinheit 10 abgewandt ist, ist eine Öffnung zum inneren Hohlraum des Spindelkörpers 20 vorgesehen. Entsprechend greift an dieser Stelle bevorzugt verstellbar eine Einbauklinge 28 oder der Schieber 24 aus dem Inneren des Spindelkörpers 20 nach außen. Zudem weist bevorzugt das Installationsende eine Installationsstruktur auf, um einen Drahtgewindeeinsatz drehfest auf dem Gewindeabschnitt 22 zu halten. Die bevorzugte Installationsstruktur für einen Drahtgewindeeinsatz mit einem zurückbiegbaren Zapfen ist in DE 10 2010 050 735 beschrieben und wird durch Bezugnahme aufgenommen. Für einen Drahtgewindeeinsatz mit radial verlaufendem Einbauzapfen besteht die Installationsstruktur alternativ aus einer radial verlaufenden Vertiefung oder Nut. Des Weiteren ist als Installationsstruktur auch bevorzugt die Einbauklinge 28 nutzbar, die in eine radial innen angeordnete Kerbe des Drahtgewindeeinsatzes eingreift.

Auf dem Gewindeabschnitt 22 ist vorzugsweise ein Tiefenanschlag 26 angeordnet. Wird der Gewindeabschnitt 22 mit Drahtgewindeeinsatz bis zum Tiefenanschlag 26 in eine Gewindeöffnung eingeschraubt, dann blockiert der Tiefenanschlag 26 ein weiteres Einschrauben sowie eine weitere Drehung des Spindelkörpers 20 in Eindrehrichtung bzw. Installationsrichtung Ri. (S2, S3)

Innerhalb eines Gehäuses G, in dem der Spindelkörper 20 drehbar gehalten wird, ist die Kupplungsanordnung 30 vorgesehen. Die Kupplungsanordnung 30 stellt eine lösbare Verbindung zwischen der Antriebseinheit 10 und dem Spindelkörper 20 her. Diese lösbare Verbindung überträgt die Drehbewegung der Antriebseinheit 10 auf den Spindelkörper 20 oder unterbricht den Kraftfluss zwischen der Antriebseinheit 10 und dem Spindelkörper 20.

Die Drehmomentkupplung 30 umfasst bevorzugt ein Kupplungsunterteil 32, welches gegen ein Kupplungsoberteil 34 federvorgespannt ist. Die Federvorspannung erzeugt eine Feder 36. Am Kupplungsoberteil 34 und Kupplungsunterteil 32 ist jeweils bevorzugt eine Kupplungsfläche 38, 40 vorgesehen. Diese Kupplungsflächen 38, 40 sind einander zugewandt und werden über die Feder 36 lösbar gegeneinander gedrückt. In Abhängigkeit von der Gestaltung der Kupplungsflächen 38, 40 entsteht eine formschlüssige und eine kraftschlüssige Verbindung zwischen dem Kupplungsoberteil 34 und dem Kupplungsunterteil 32, die die Drehung der Antriebseinheit 10 auf den Spindelkörper 20 überträgt.

Vorzugsweise umfasst jede Kupplungsfläche 38, 40 mindestens einen Nocken 39, 41, vorzugsweise jeweils zwei, die durch benachbarte Täler begrenzt sind. Basierend auf dieser Formgebung greifen die Kupplungsflächen 38, 40 vorzugsweise passend ineinander. Dabei weist jeder Nocken 39, 41 einen Scheitelpunkt auf, über den zwei gegenläufig geneigte Rampen miteinander verbunden sind.

Das Kupplungsoberteil 34 ist in der bevorzugten Ausgestaltung des Einbauwerkzeugs 1 mit der Antriebseinheit 10 drehfest verbunden. Das Kupplungsunterteil 32 ist bevorzugt drehfest mit dem Spindelkörper 20 verbunden. Gleichzeitig ist das Kupplungsunterteil 32 aber in axialer Richtung, d.h. in Richtung des Spindelkörpers 20, gegen die Kraft der Feder 36 auslenkbar.

Während der Installation des Drahtgewindeeinsatzes in der Gewindebohrung dreht sich der Spindelkörper 20 mit dem Drahtgewindeeinsatz entsprechend der Gangrichtung des Aufnahmegewindes der Gewindebohrung. Sobald der Tiefenanschlag 26 auf das Bauteil mit Gewindebohrung aufläuft, wird der Spindelkörper 20 gegen weiteres Drehen blockiert. Das Drehmoment, welches die Antriebseinheit 10 auf das Kupplungsoberteil 34 im Vergleich zum blockierten Kupplungsunterteil 32 überträgt, erreicht nun einen Grenzwert, sodass das Kupplungsoberteil 34 relativ zum Kupplungsunterteil 32 gedreht wird. (S4)

Das Grenzdrehmoment ist bevorzugt zunächst bestimmt durch die Vorspannkraft der Feder 36 zwischen Kupplungsoberteil 34 und Kupplungsunterteil 32. In diesem Zusammenhang ist es beispielsweise ebenfalls bevorzugt, dass die aneinanderliegenden Kupplungsflächen 38, 40 eben ausgebildet sind. Eine Reibschlussverbindung zwischen den beiden Kupplungsflächen 38, 40, die allein durch die Oberflächenreibung bestimmt wäre, legt dann das Grenzdrehmoment fest. Die Kupplungsflächen 38, 40 sind dazu vorzugsweise auch profiliert oder aufgeraut.

Gemäß der oben beschriebenen bevorzugten Ausführungsform vorliegender Erfindung weisen die Kupplungsflächen 38 ,40 ineinandergreifende Nocken und Täler auf, wie sie in den Figuren 5, 6, 8 zu erkennen sind. Ein Nocken wird entsprechend durch zwei auf einen Scheitelpunkt zulaufende Rampen gebildet. In Abhängigkeit vom Neigungswinkel der Rampen, die auf den gemeinsamen Scheitelpunkt zulaufen, lässt sich das Grenzdrehmoment der Drehmomentkupplung 30 einstellen. Je steiler die Rampen zum Scheitelpunkt ansteigen, umso höher muss das Grenzdrehmoment zum Auslösen der Drehmomentkupplung 30 sein.

Das Kupplungsunterteil 32 ist mit einem axialen Hohlraum vorgesehen. Dieser dient der Aufnahme und Bewegbarkeit einer stiftartigen Schieberanbindung 42. Die Schieberanbindung 42 dient bevorzugt der Übertragung einer linearen Bewegung entlang der Längsachse des Einbauwerkzeugs 1. Hier wird die Bewegung eines Kupplungskolbens 44 innerhalb des Kupplungsoberteils 34 über den Schieber 24 auf die Einbauklinge 28 oder direkt auf die Einbauklinge 28 übertragen. Vorzugsweise sind Schieber 24 und Schieberanbindung 42 mit dem Spindelkörper 20 und/oder dem Kupplungsunterteil 32 drehfest verbunden. Dadurch können sie nicht gegeneinander verdreht werden.

Erfindungsgemäß bevorzugt ist das Kupplungsoberteil 34 zumindest über einen axialen Teilbereich als hohlzylindrische Hülse vorgesehen. Im inneren zylindrischen Freiraum des Kupplungsoberteils 34 ist der Kupplungskolben 44 axial versetzbar gehalten. Der Kupplungskolben 44 weist dazu bevorzugt mindestens einen Walzenstifts 46 auf, der radial nach außen ragt. Der Walzenstift 46 ist fest im Kupplungskolben 44 angeordnet. Zudem ist der Walzenstift 46 bevorzugt in einer Kulissenführung 48 des Kupplungsoberteils 34 aufgenommen und geführt.

Befindet sich die Kupplungsanordnung 30 im ungelösten Zustand, dann dreht sich das Kupplungsoberteil 34 gemeinsam mit dem Kupplungskolben 44 und dem Kupplungsunterteil 32. Die Drehung des Kupplungskolbens 44 basiert auf der Drehmitnahme des Walzenstifts 46 durch die Kulissenführung 48. Durch die formschlüssige Verbindung zwischen den Nocken 39, 41 und Tälern der Kupplungsflächen 38, 40 entsteht die drehfeste Verbindung des Kupplungskolbens 44 mit dem Spindelkörper 20 über die Schieberanbindung 42.

Sobald die Kupplungsanordnung 30 auslöst, verdreht sich das Kupplungsoberteil 34 gegenüber dem Kupplungsunterteil 32 und dem drehblockierten Spindelkörper 20. Der Kupplungskolben 44 ist bevorzugt drehfest mit dem Kupplungsunterteil 32 und/oder mit dem Spindelkörper 20 verbunden. Dadurch bleibt der Walzenstift 46 in seiner Drehwinkelposition stehen, während sich die Kulissenführung 48 des Kupplungsoberteils 34 weiterbewegt. Da die Kulissenführung 48 eine Steigung aufweist, vorzugsweise besitzt die Kulissenführung 48 eine Helix-Form, wird der Kupplungskolben 44 bei einer Relativdrehung zwischen Kupplungskolben 44 und Kupplungsoberteil 34 in axialer Richtung versetzt. Die Stärke und die Richtung des axialen Versatzes des Kupplungskolbens 44 ist durch die Steigung und die Verlaufsrichtung der Kulissenführung 48 bestimmt.

Bezug nehmend auf Figur 4 ist zunächst das Eindrehen des Drahtgewindeeinsatzes in die Gewindeöffnung schematisch dargestellt (S3), bis der Tiefenanschlag 26 auf dem Bauteil (nicht gezeigt) blockierend aufsetzt. Der Gewindeabschnitt 22 weist dazu bevorzugt ein rechtsgängiges Gewinde auf, sodass die Antriebseinheit 10 zur Installation rechtsdrehend arbeitet (siehe Pfeile in Figur 4). Bei einem linksgängigen Gewinde auf dem Gewindeabschnitt 22 erfolgen die zum Antrieb und zur Installation erforderlichen Bewegungen entsprechend in entgegengesetzter Richtung.

Nachdem der Tiefenanschlag 26 eine weitere Drehung des Spindelkörpers 20 blockiert, dreht sich das Kupplungsoberteil 34 gegenüber dem Kupplungsunterteil 32 weiter (siehe Figur 5). Da der Kupplungskolben 44 drehfest mit dem Kupplungsunterteil 32 verbunden ist, dreht sich die Kulissenführung 48 relativ zum darin angeordneten Walzenstift 46 (S4).

Gemäß der in Figur 5 gezeigten bevorzugten Ausführungsform hat die Kulissenführung 48 eine Steigung in Installationsrichtung R_{I} ähnlich einem Linksgewinde. Wird somit die Kulissenführung 48 rechts herum um den Kupplungskolben 44 gedreht, versetzt die Kulissenführung 48 den Kupplungskolben 44 über den Walzenstift 46 in Installationsrichtung R_{I}. Mit dieser bevorzugten axialen Bewegung wird der Schieber 24 axial versetzt, um die Einbauklinge 28 aus dem Inneren des Spindelkörpers 20 nach außen zu versetzen (S4). Dadurch wird bevorzugt die weitere Installation des Drahtgewindeeinsatzes mit zurückbiegbaren Zapfen vorbereitet, wie es in DE 10 2010 050 735 beschrieben ist. Allgemein wird durch die Axialbewegung des Kupplungskolbens 44 in Installationsrichtung Ri ein Ausstellen der Installationsklinge 28 realisiert. Diese Bewegung wird bevorzugt auch zum Ausstoßen eines Einbauzapfens eines Drahtgewindeeinsatzes aus einer radialen Nut am Installationsende des Gewindeabschnitts 22 genutzt.

Analog ist es ebenfalls bevorzugt, eine bereits ausgestellte Installationsklinge 28 oder einen Installationsschieber in den Spindelkörper 20 zurückzuversetzen. Dazu weist vorzugsweise die Kulissenführung 48 bei einer rechtsdrehenden Antriebseinheit 10 den Verlauf ähnlich einem Rechtsgewinde auf. In diesem Fall würde die Relativdrehung zwischen dem Kupplungsunterteil 32 und im Kupplungsoberteil 34 für einen Axialversatz des Kupplungskolbens 44 entgegen der Installationsrichtung R_{I} sorgen.

Im Falle einer linksdrehenden Antriebseinheit 10 müsste die Kulissenführung 48 entsprechend andersherum geneigt sein, d.h. bei einem Axialversatz in Installationsrichtung Ri ähnlich einem Rechtsgewinde und entgegen der Installationsrichtung R_{I} ähnlich einem Linksgewinde.

Der Versatz in Installationsrichtung R_{I} ist schematisch auch in Figur 7 veranschaulicht. Hier ist erkennbar, wie sich der Axialversatz des Kupplungskolbens 44 über die Schieberanbindung 42 auf den Schieber 24 und die Installationsklinge 28 überträgt. Figur 10 zeigt, wie ein bevorzugter Axialversatz entgegen der Installationsrichtung R_{I} stattfindet. Da vorzugsweise der Kupplungskolben 44, die Schieberanbindung 42, der Schieber 24 und die Installationsklinge 28 axial gekoppelt sind, führt der Axialversatz des Kupplungskolbens 44 zu einem Einziehen der Installationsklinge 28 in den Spindelkörper 20.

Nachdem die Installationsklinge 28 versetzt worden ist, wird vorzugsweise die Drehrichtung der Antriebseinheit 10 umgekehrt (S7). Gemäß einer bevorzugten Ausführungsform erfolgt dies durch Auslösen oder Drücken des Start-Schalters 12 und des Drehrichtungswechsel-Schalters 14 zur gleichen Zeit. Es ist ebenfalls bevorzugt, nur einen Schalter für diese Funktion vorzusehen oder die Drehrichtung automatisch zu ändern. Gemäß einer bevorzugten Ausführungsform vorliegender Erfindung erfolgt beim Drehrichtungswechsel gerade kein Einrasten des Schalters für den Drehrichtungswechsel. Auf diese Weise wird die Handhabung und Anwendung des Einbauwerkzeugs erleichtert.

Gemäß der bevorzugten Ausführungsform vorliegender Erfindung dreht nun nach Eindrehen eines Drahtgewindeeinsatzes mit zurückbiegbaren Zapfen und Rechtsgewinde der Spindelkörper 20 linksherum mit ausgestellter Installationsklinge 28. Wie im Zusammenhang mit dem Installationsverfahren des Drahtgewindeeinsatzes mit zurückbiegbaren Zapfen in DE 10 2010 050 735 beschrieben ist, welches hier durch Bezugnahme aufgenommen ist, wird nun zunächst der zurückbiegbare Zapfen des Drahtgewindeeinsatzes in das Gewinde der Gewindeöffnung zurückgebogen (S5).

Danach schließt sich ein Stauchen des Zapfens an (S6). Während des Stauchens drückt die Installationsklinge 28 gegen den Zapfen und blockiert dadurch ein weiteres Drehen des Spindelkörpers 20. Diese Drehblockade führt in ähnlicher Weise wie das oben beschriebene Auflaufen des Tiefenanschlags 26 zu einem Auslösen der Kupplungsanordnung 30. Entsprechend findet der in Bezug auf Figur 5 beschriebene Ablauf in entgegengesetzter Richtung statt, wie es in Figur 9 veranschaulicht ist. In diesem Zusammenhang wird über das Grenzdrehmoment der Kupplungsanordnung 30 eingestellt, mit welchem maximalen Drehmoment der Zapfen gestaucht wird.

Die Drehblockade des Spindelkörpers 20 blockiert ebenfalls das Kupplungsunterteil 32. Entsprechend dreht sich das Kupplungsoberteil 34 relativ zum Kupplungsunterteil 32 weiter und versetzt axial den Kupplungskolben 44 entgegen der Installationsrichtung R_{I}.

Durch den Axialversatz entgegen der Installationsrichtung R_{I} wird die Installationsklinge 28 aus dem Eingriff oder Angriff am Drahtgewindeeinsatz gelöst (S6). Dadurch wird die Drehblockade des Spindelkörpers 20 aufgehoben und der Gewindeabschnitt 22 wird aus dem installierten Drahtgewindeeinsatz ausgespindelt (S9).

Bevor der Axialversatz der Installationsklinge 28 erfolgt, greift die Installationsklinge 28 gemäß einer bevorzugten Ausführungsform vorliegender Erfindung am zu stauchenden Ende des Drahtgewindeeinsatzes an. Dieser Angriff wird vorzugsweise durch einen Reibschluss zwischen der Installationsklinge 28 und dem Ende des Drahtgewindeeinsatzes unterstützt, der möglicherweise ein Lösen der Installationsklinge 28 durch genannten Axialversatz erschwert. Daher ist es bevorzugt, dem oben genannten Axialversatz zum Lösen der Verbindung zwischen Installationsklinge 28 und Drahtgewindeeinsatz eine Gegendrehung entgegengesetzt zur stauchenden Drehbewegung vorzuschalten. Diese Gegendrehung umfasst einen Drehwinkel kleiner 360 °, vorzugsweise kleiner 180 ° oder sogar kleiner als 90 °. Durch diese Gegendrehung wird die Installationsklinge 28 aus der reibschlüssigen Verbindung mit dem zu stauchenden Ende des Drahtgewindeeinsatzes gelöst. Vorzugsweise entlastet diese Gegendrehung die Installationsklinge 28. Anschließend erfolgt der oben beschriebene Axialversatz der Installationsklinge 28, wobei vorzugsweise diese Bewegung nicht durch Reibungsverluste behindert wird.

Um einen neuen Installationsvorgang starten zu können, wird vorzugsweise zunächst die Drehrichtung der Antriebseinheit 10 in Gewinderichtung des Gewindeabschnitts 22 umgeschaltet. Somit kann ein neuer Drahtgewindeeinsatz auf den Gewindeabschnitt 22 aufgespindelt (S1) und nachfolgend installiert werden.

Während der Installation eines Drahtgewindeeinsatzes kann es passieren, dass der Gewindeabschnitt 22 in der Gewindeöffnung des Bauteils verkantet, ohne den Drahtgewindeeinsatz zu installieren. Aufgrund des Verkantens wird das Grenzdrehmoment der Kupplungsanordnung 30 überschritten und die Kupplungsanordnung 30 löst aus. Entsprechend befindet sich nun die Installationsklinge in einer Position, in der sie ein Entfernen des Drahtgewindeeinsatzes aus der Gewindeöffnung und/oder das Abspindeln des Drahtgewindeeinsatzes vom Gewindeabschnitt 22 behindern könnte.

Daher ist es bevorzugt, den Spindelkörper 20 in seiner Drehung zunächst mithilfe einer Entstörblockade 50 zu blockieren. Die Entstörblockade 50 ist vorzugsweise ein Stift, der gegen eine ebene Fläche oder in eine Vertiefung oder in eine Nut am Spindelkörper 20 gedrückt wird. Der sich daraus ergebende Reibschluss zwischen Entstörblockade 50 und Spindelkörper 20 verhindert eine Drehung des Spindelkörpers 20. In diesem Zusammenhang ist es ebenfalls bevorzugt, dass Kupplungsunterteils 32 zu blockieren. Auf diese Weise wird die gleiche Funktion erzielt, wie sie durch den oben beschriebenen Stift 50 hervorgerufen wird.

Nun wird bevorzugt die Drehrichtung der Antriebseinheit 10 gewechselt, in dem der Start-Schalter 12 und der Drehrichtungswechsel-Schalter 14 gleichzeitig betätigt werden (S7). Die dadurch in Drehung versetzte Antriebseinheit 10 erzeugt ein Überschreiten des Grenzdrehmoments, weil die Antriebseinheit 10 versucht, das Kupplungsoberteil 34 gegen das festgehaltene Kupplungsunterteil 32 zu drehen. Entsprechend löst die Kupplungsanordnung 30 aus und schaltet axial den Kupplungskolben 44 und damit die Einbauklinge 28 in die Ausgangsposition zurück. Nun wird vorzugsweise der Gewindeabschnitt 22 mit Drahtgewindeeinsatz aus der Gewindeöffnung entfernt. Anschließend ist es bevorzugt, dass der noch auf dem Gewindeabschnitt 22 befindliche Drahtgewindeeinsatz erneut in der Gewindeöffnung eingebaut wird. Alternativ ist es ebenfalls bevorzugt, den auf dem Gewindeabschnitt 22 befindlichen Drahtgewindeeinsatz zu entfernen und einen neuen Drahtgewindeeinsatz aufzuspindeln. Nachdem das Aufspindeln beendet ist, kann der neu aufgespindelte Drahtgewindeeinsatz in der Gewindeöffnung des Bauteils installiert werden.

### Bezugszeichenliste

- 1: Einbauwerkzeug
- 10: Antriebseinheit
- 12: Start-Schalter
- 14: Drehrichtungswechsel-Schalter
- 20: Spindelkörper
- 22: Gewindeabschnitt
- 24: Schieber
- 26: Tiefenanschlag
- 28: Einbauklinge
- 30: Kupplungsanordnung
- 32: Kupplungsunterteil
- 34: Kupplungsoberteil
- 36: Feder
- 38, 40: Kupplungsflächen
- 42: Schieberanbindung
- 44: Kupplungskolben
- 46: Walzenstift
- 48: Kulissenführung
- 50: Entstörblockade
- Ri: Installationsrichtung

## Patentansprüche

1. Einbauwerkzeug (1) für einen Drahtgewindeeinsatz, welches die folgenden Merkmale aufweist:
a. eine Antriebseinheit (10), insbesondere eine elektrische oder pneumatische Antriebseinheit, die eine zwischen einer ersten und einer zweiten Richtung umschaltbare Drehbewegung bereitstellt,
b. einen Spindelkörper (20) mit einem Antriebsabschnitt zum Drehen des Spindelkörpers (20) und mit einem Gewindeabschnitt (22), auf den der Drahtgewindeeinsatz aufspindelbar und von dem der Drahtgewindeeinsatz abspindelbar ist,
c. eine Installationsklinge (28), die im Spindelkörper (20) zwischen einer Eingriffsstellung und einer Ruhestellung bewegbar angeordnet ist, um gezielt am Drahtgewindeeinsatz anzugreifen und/oder sich aus einem Angriff oder Eingriff am Drahtgewindeeinsatz zu lösen, **dadurch gekennzeichnet, dass** das Einbauwerkzeug als weitere Merkmale aufweist:
d. eine Drehmomentkupplung (30), die aus einem formschlüssig und kraftschlüssig ineinandergreifenden Kupplungsoberteil (34) und Kupplungsunterteil (32) besteht, von denen
das Kupplungsoberteil (34) fest mit der Antriebseinheit (10) und
das Kupplungsunterteil (32) drehfest mit dem Spindelkörper (20) verbunden sind, während mit
e. einer entkoppelten Relativdrehung zwischen Kupplungsoberteil (34) und Kupplungsunterteil (32) ausgelöst durch Überschreiten eines Grenzdrehmoments zwischen Kupplungsoberteil (34) und Kupplungsunterteil (32) eine Relativbewegung zwischen dem Spindelkörper (20) und der Installationsklinge (28) generierbar ist.

2. Einbauwerkzeug (1) gemäß Patentanspruch 1, in dem das Kupplungsunterteil (32) und das Kupplungsoberteil (34) gegeneinander federvorgespannt angeordnet sind, sodass bei einer Drehblockade des Kupplungsunterteils (32) über den Spindelkörper (20) das Kupplungsoberteil (34) bezogen auf das Kupplungsunterteil (32) drehbar ist, wobei das Kupplungsunterteil (32) federnd ausweicht.

3. Einbauwerkzeug (1) gemäß Patentanspruch 2, in dem das Kupplungsoberteil (34) eine Kulissenführung (48) umfasst, mit der ein axiales Stellglied (42) des Kupplungsoberteils (34) in Abhängigkeit von einer Drehrichtung des Kupplungsoberteils (34) axial versetzbar ist, wobei das axiale Stellglied (42) mit dem Kupplungsoberteil (34) nicht mitdreht.

4. Einbauwerkzeug (1) gemäß Patentanspruch 3, in dem das axiale Stellglied (42) ein axial im Kupplungsoberteil (34) geführter Kupplungskolben (44) mit einem zumindest einseitig radial vorstehenden Walzenstift (46) ist, der in die Kulissenführung (48) eingreift.

5. Einbauwerkzeug (1) gemäß Patentanspruch 4, in dem die Kulissenführung (48) eine krummlinige Bahn, insbesondere eine Helix-Bahn, im Kupplungsoberteil (34) definiert, die bei Drehung des Kupplungsoberteils (34) relativ zum Kupplungskolben (44) einen relativen Axialversatz zwischen Kupplungsoberteil (34) und Kupplungskolben (44) bewirkt.

6. Einbauwerkzeug (1) gemäß Patentanspruch 5, in dem der Axialversatz des Kupplungskolbens (44) über ein Stellglied (24) auf die Installationsklinge (28) übertragbar ist und/oder in dem der Axialversatz in Abhängigkeit von der Drehrichtung des Kupplungsoberteils (34) im Vergleich zum Kupplungsunterteil (32) in Richtung Spindelkörper (20) oder in Richtung Antriebseinheit (10) erfolgt.

7. Einbauwerkzeug (1) gemäß einem der vorhergehenden Patentansprüche, in dem das Kupplungsoberteil (34) und das Kupplungsunterteil (32) in axialer und einander gegenüberliegender Orientierung jeweils eine umfängliche Folge von zumindest zwei gegenläufigen und zu einem gemeinsamen Scheitelpunkt benachbarten Rampen aufweist, die eine Eingriffskontur zwischen Kupplungsoberteil (34) und Kupplungsunterteil (32) definieren.

8. Einbauwerkzeug (1) gemäß Patentanspruch 7, in dem ein Neigungswinkel der Rampen in Kombination mit einer Federvorspannung zwischen Kupplungsoberteil (34) und Kupplungsunterteil (32) ein Grenzdrehmoment bestimmt, an dem eine Relativdrehung zwischen Kupplungsoberteil (34) und Kupplungsunterteil (32) generierbar ist.

9. Einbauwerkzeug (1) gemäß einem der vorhergehenden Patentansprüche, das eine manuelle Entstörblockade (50) aufweist, mit der eine Drehbewegung des Spindelkörpers (20) gezielt blockierbar ist, so dass in Kombination mit einer Drehrichtungsumkehr der Antriebseinheit (10) das Einbauwerkzeug (1) in einen Ausgangszustand versetzbar ist.

10. Drehmomentkupplung (30) für ein Werkzeug (1), die die folgenden Merkmale aufweist:
ein formschlüssig und kraftschlüssig ineinandergreifendes Kupplungsoberteil (34) und Kupplungsunterteil (32), von denen
das Kupplungsoberteil (34) oder das Kupplungsunterteil (32) drehfest mit einer Antriebseinheit (10) und
das andere Kupplungsteil drehfest mit einer Abtriebseinheit (20) verbindbar sind, **dadurch gekennzeichnet, dass** mit
einer entkoppelten Relativdrehung zwischen Kupplungsoberteil (34) und Kupplungsunterteil (32) ausgelöst durch Überschreiten eines Grenzdrehmoments zwischen Kupplungsoberteil (34) und Kupplungsunterteil (32) eine lineare Relativbewegung zwischen dem an die Antriebseinheit (10) gekoppelten Kupplungsteil (34) und einer in diesem Kupplungsteil (34) angeordneten axial bewegbaren Stelleinheit (44) generierbar ist,
in der das Kupplungsunterteil (32) und das Kupplungsoberteil (34) gegeneinander federvorgespannt angeordnet sind, sodass bei einer Drehblockade des Kupplungsunterteils (32) das Kupplungsoberteil (34) bezogen auf das Kupplungsunterteil (32) drehbar ist und in der das Kupplungsoberteil (34) eine Kulissenführung (48) umfasst, mit der ein axiales Stellglied (44) des Kupplungsoberteils (34) in Abhängigkeit von einer Drehrichtung des Kupplungsoberteils (34) relativ zum Stellglied (44) axial versetzbar ist.

11. Installationsverfahren für einen Drahtgewindeeinsatz in einer Gewindeöffnung mit einem Einbauwerkzeug (1) gemäß einem der Patentansprüche 1 bis 9, das die folgenden Schritte aufweist:
i) Aufspindeln (S1) des Drahtgewindeeinsatzes auf den Spindelkörper (20) in einer ersten Drehrichtung des Spindelkörpers (20),
ii) Ansetzen (S2) des Spindelkörpers (20) mit Drahtgewindeeinsatz an der Gewindeöffnung und Einschrauben (S3) des Drahtgewindeeinsatzes in die Gewindeöffnung mit Hilfe des Spindelkörpers (20) durch Drehung des Spindelkörpers (20) in der ersten Drehrichtung, bis ein Anschlag (26) ein weiteres axiales Eindrehen des Spindelkörpers (20) blockiert,
iii) Auslösen (S4) der Drehmomentkupplung (30) durch das Blockieren des Spindelkörpers (20), so dass die Installationsklinge (28) über eine Relativbewegung zum Spindelkörper (20) in eine Angriffsposition/Betriebsposition versetzt wird oder aus der Betriebsposition in eine Ruheposition versetzt wird, und
iv) Drehen (S9) des Spindelkörpers (20) in einer zweiten Drehrichtung, bis der Drahtgewindeeinsatz in der Gewindeöffnung vom Spindelkörper (20) abgespindelt ist.

12. Installationsverfahren gemäß Patentanspruch 11, mit dem weiteren Schritt:
Zurückbiegen (S5) eines Einbauzapfens des Drahtgewindeeinsatzes in ein Gewinde der Gewindeöffnung durch die in Angriffsposition versetzte Installationsklinge (28) während des Drehens in die zweite Drehrichtung.

13. Installationsverfahren gemäß Patentanspruch 12, mit dem weiteren Schritt:
Stauchen (S6) des Einbauzapfens nach dem Zurückbiegen und Umschalten der Drehmomentkupplung (30) bei Erreichen eines Grenzdrehmoments in Kombination mit einem Versetzen der Installationsklinge (28) aus einer Angriffsposition am Drahtgewindeeinsatz in eine Ruheposition.

14. Installationsverfahren gemäß einem der Patentansprüche 11 bis 13, mit dem weiteren Schritt:
manuelles (S7) oder automatisches (S8) Umschalten zwischen der ersten und zweiten Drehrichtung und/oder
Blockieren einer Drehung des Spindelkörpers (20) mit einer Entstörblockade (50) und Ändern der Drehrichtung des Spindelkörpers (20), wodurch die Drehmomentkupplung (30) ausgelöst und die Installationsklinge (28) in eine Ausgangslage zurückgesetzt wird.

## Claims

1. Installation tool (1) for a wire thread insert which comprises the following features:
a. a drive unit (10), in particular an electric or pneumatic drive unit, which provides a rotation movement switchable between a first and a second direction,
b. a mandrel body (20) with a drive section for rotating the mandrel body (20) and with a thread section (22) onto which the wire thread insert is rotatable on and from which the wire thread insert is rotatable off,
c. an installation blade (28) which is movably arranged in the mandrel body (20) between an engagement position and a rest position in order to attach in a targeted manner at the wire thread insert and/or to release itself from an attachment or engagement at the wire thread insert, and **characterized in that** the installation tool comprises as further features:
d. a torque clutch (30) consisting of a form-fit and force-fit interlocking clutch upper part (34) and clutch lower part (32), of which
the clutch upper part (34) is fixedly connected with the drive unit (10) and
the clutch lower part (32) is connected torque-proof with the mandrel body (20), while with
e. a decoupled relative rotation between the clutch upper part (34) and the clutch lower part (32), caused by exceeding a limit torque between clutch upper part (34) and clutch lower part (32), a relative movement between the mandrel body (20) and the installation blade (28) is generable.

2. Installation tool (1) according to claim 1, in which the clutch lower part (32) and the clutch upper part (34) are arranged against each other in a spring-pretensioned manner, so that in case of a rotation blockage of the clutch lower part (32) over the mandrel body (20), the clutch upper part (34) is rotatable with respect to the clutch lower part (32), with the clutch lower part (32) giving way in a springy manner.

3. Installation tool (1) according to claim 2, in which the clutch upper part (34) comprises a link guide (48) with which an axial actuator (42) of the clutch upper part (34) is axially displaceable depending on a rotation direction of the clutch upper part (34), with the axial actuator (42) not co-rotating with the clutch upper part (34).

4. Installation tool (1) according to claim 3, in which the axial actuator (42) is a clutch piston (44) that is axially guided in the clutch upper part (34) with a roller pin (46) radially protruding on at least one side, which engages into the link guide (48).

5. Installation tool (1) according to claim 4, in which the link guide (48) defines a curvilinear path, in particular a helix path, in the clutch upper part (34), which causes a relative axial displacement between the clutch upper part (34) and the clutch piston (44) when the clutch upper part (34) is rotated relative to the clutch piston (44).

6. Installation tool (1) according to claim 5, in which the axial displacement of the clutch piston (44) is transferable to the installation blade (28) via an actuator (24) and/or in which the axial displacement takes place depending on the rotation direction of the clutch upper part (34) compared with the clutch lower part (32) in the direction of the mandrel body (20) or in the direction of the drive unit (10).

7. Installation tool (1) according to one of the preceding claims, in which the clutch upper part (34) and the clutch lower part (32) each comprises in an axial orientation and opposite to each other a circumferential sequence of at least two contra-directional ramps being adjacent with respect to a common vertex, with the ramps defining an engagement contour between the clutch upper part (34) and the clutch lower part (32).

8. Installation tool (1) according to claim 7 in which an inclination angle of the ramps in combination with a spring pretension between the clutch upper part (34) and the clutch lower part (32) determines a limit torque, at which a relative rotation between the clutch upper part (34) and the clutch lower part (32) is generable.

9. Installation tool (1) according to one of the preceding claims which comprises a manual anti-disruption blockage (50) with which a rotation movement of the mandrel body (20) is block-able in a targeted manner so that in combination with a rotation direction reversion of the drive unit (10), the installation tool (1) is displaceable into an initial state.

10. Torque clutch (30) for a tool (1) which comprises the following features:
a clutch upper part (34) and clutch lower part (32) engaging into each other in a form-fit and force-fit manner, of which
the clutch upper part (34) or the clutch lower part (32) is connectable with a drive unit (10) in a torque-proof manner and
the other clutch part is connectable with an output unit (20) in a torque-proof manner, **characterized in that** with
a decoupled relative rotation between clutch upper part (34) and clutch lower part (32), caused by exceeding a limit torque between the clutch upper part (34) and the clutch lower part (32), a linear relative movement is generable between the clutch part (34) that is coupled to the drive unit (10) and an axially movable actuation unit (44) that is arranged in this clutch part (34),
in which the clutch lower part (32) and the clutch upper part (34) are spring-pretensioned against each other, so that in case of a rotation blockage of the clutch lower part (32), the clutch upper part (34) is rotatable with respect to the clutch lower part (32) and in which the clutch upper part (34) comprises a link guide (48) with which an axial actuator (44) of the clutch upper part (34) is axially displaceable depending on a rotation direction of the clutch upper part (34) relative to the actuator (44).

11. Installation method for a wire thread insert in a thread opening with an installation tool (1) according to one of the claims 1 to 9, comprising the following steps:
i) screwing or rotating (S1) the wire thread insert onto the mandrel body (20) in a first rotation direction of the mandrel body (20),
ii) placing (S2) the mandrel body (20) with the wire thread insert in position at the thread opening and screwing (S3) the wire thread insert into the thread opening with the help of the mandrel body (20) by rotating the mandrel body (20) in the first rotation direction until a stop (26) blocks a further axial screwing in of the mandrel body (20),
iii) actuating (S4) the torque clutch (30) by blocking the mandrel body (20) so that by means of a relative movement with respect to the mandrel body, the installation blade (28) is displaced into an attachment position/operating position or is displaced from the operating position into a rest position, and
iv) rotating (S9) the mandrel body (20) in a second rotation direction until the wire thread insert in the thread opening is screwed or rotated off from the mandrel body (20).

12. Installation method according to claim 11, with the further step:
bending back (S5) an installation tang of the wire thread insert into a thread of the thread opening by means of the installation blade (28) which is displaced into an engagement position during the rotation in the second rotation direction.

13. Installation method according to claim 12, with the further step:
compressing (S6) the installation tang after bending back and switching the torque clutch (30) when reaching a limit torque in combination with a displacing of the installation blade (28) from an attachment position at the wire thread insert into a rest position.

14. The installation method according to one of the claims 11 to 13, with the further step:
manual (S7) or automatic (S8) switching between the first and the second rotation direction and/or
blocking a rotation of the mandrel body (20) with an anti-disruption blockage (50) and changing the rotation direction of the mandrel body (20), which causes an actuating of the torque clutch (30) and a moving back of the installation blade (28) into an initial position.

## Revendications

1. Outil de montage (1) pour un insert de filetage en fil métallique, comportant les éléments suivants :
a. une unité d'entraînement (10), en particulier une unité d'entraînement électrique ou pneumatique, qui applique un mouvement de rotation commutable entre une première direction et une deuxième direction,
b. un corps de broche (20) avec une section d'entraînement pour faire tourner le corps de broche (20) et une section filetée (22) sur laquelle l'insert de filetage en fil métallique peut être vissé et dévissé,
c. une lame d'installation (28) disposée de manière mobile dans le corps de broche (20) entre une position engagée et une position de repos pour l'engager et/ou la désengager sélectivement sur l'insert de filetage en fil métallique,
**caractérisé en ce que** l'outil de montage comporte les éléments additionnels suivants :
d. un accouplement de transmission de couple (30), qui se compose d'une partie d'accouplement supérieure (34) et d'une partie d'accouplement inférieure (32) emboîtables à verrouillage de forme et à verrouillage par friction, dont la partie d'accouplement supérieure (34) est fermement connectée à l'unité d'entraînement (10) et la partie d'accouplement inférieure (32) est connectée de manière solidaire en rotation au corps de broche (20),
e. alors qu'un déplacement relatif entre le corps de broche (20) et la lame d'installation (28) peut être généré par une rotation relative découplée entre la partie d'accouplement supérieure (34) et la partie d'accouplement inférieure (32) déclenchée par le dépassement d'un couple limite entre la partie d'accouplement supérieure (34) et la partie d'accouplement inférieure (32).

2. Outil de montage (1) selon la revendication 1, dans lequel la partie d'accouplement inférieure (32) et la partie d'accouplement supérieure (34) sont précontraintes par un ressort l'une contre l'autre, de sorte que lorsque la partie d'accouplement inférieure (32) est bloquée en rotation via le corps de broche (20), la partie d'accouplement supérieure (34) peut tourner par rapport à la partie d'accouplement inférieure (32), dans lequel la partie d'accouplement inférieure (32) cède élastiquement.

3. Outil de montage (1) selon la revendication 2, dans lequel la partie d'accouplement supérieure (34) comprend un guide coulissant (48) avec lequel un actionneur axial (42) de la partie d'accouplement supérieure (34) peut être déplacé axialement selon le sens de rotation de la partie d'accouplement supérieure (34), dans lequel l'actionneur axial (42) ne tourne pas avec la partie d'accouplement supérieure (34).

4. Outil de montage (1) selon la revendication 3, dans lequel l'actionneur axial (42) est un piston d'accouplement (44) guidé axialement dans la partie d'accouplement supérieure (34) avec un tourillon (46) faisant saillie radialement au moins d'un côté, qui s'engage dans le guide coulissant (48).

5. Outil de montage (1) selon la revendication 4, dans lequel le guide coulissant (48) définit un chemin curviligne, en particulier un chemin hélicoïdal, dans la partie d'accouplement supérieure (34), qui, lorsque la partie d'accouplement supérieure (34) tourne par rapport au piston d'accouplement (44), provoque un décalage axial relatif entre la partie d'accouplement supérieure (34) et le piston d'accouplement (44).

6. Outil de montage (1) selon la revendication 5, dans lequel le décalage axial du piston d'accouplement (44) peut être transmis à la lame d'installation (28) via un actionneur (24) et/ou dans lequel le décalage axial se produit en direction du corps de broche (20) ou en direction de l'unité d'entraînement (10) en fonction du sens de rotation de la partie d'accouplement supérieure (34) par rapport à la partie d'accouplement inférieure (32).

7. Outil de montage (1) selon l'une des revendications précédentes, dans lequel la partie d'accouplement supérieure (34) et la partie d'accouplement inférieure (32) présentent chacune, dans l'orientation axiale et mutuellement opposée, une séquence circonférentielle d'au moins deux rampes opposées et adjacentes à un sommet commun, qui définissent un contour d'engagement entre la partie d'accouplement supérieure (34) et la partie d'accouplement inférieure (32).

8. Outil de montage (1) selon la revendication 7, dans lequel l'angle d'inclinaison des rampes combiné à la précontrainte de ressort entre la partie d'accouplement supérieure (34) et la partie d'accouplement inférieure (32) détermine un couple limite auquel une rotation relative entre la partie d'accouplement supérieure (34) et la partie d'accouplement inférieure (32) peut être générée.

9. Outil de montage (1) selon l'une des revendications précédentes, qui comporte un blocage d'interférence manuel (50) permettant de bloquer de manière ciblée un mouvement de rotation du corps de broche (20), de telle sorte qu'en combinaison avec une inversion du sens de rotation de l'unité d'entraînement (10), l'outil de montage (1) peut être déplacé dans un état initial.

10. Accouplement de transmission de couple (30) pour un outil (1), comportant les éléments suivants :
une partie d'accouplement supérieure (34) et une partie d'accouplement inférieure (32) qui s'engagent l'une dans l'autre par verrouillage de forme et par verrouillage par friction, dont la partie d'accouplement supérieure (34) ou la partie d'accouplement inférieure (32) peut être connectée de manière solidaire en rotation à une unité d'entraînement (10), et l'autre partie d'accouplement peut être connectée de manière solidaire en rotation à une unité entraînée (20),
**caractérisé en ce qu'**avec une rotation relative découplée entre la partie d'accouplement supérieure (34) et la partie d'accouplement inférieure (32), déclenchée par le dépassement d'un couple limite entre la partie d'accouplement supérieure (34) et la partie d'accouplement inférieure (32), un déplacement relatif linéaire peut être généré entre la partie d'accouplement (34) couplée à l'unité d'entraînement (10) et une unité d'actionnement (44) mobile disposée axialement dans cette partie d'accouplement (34),
dans lequel la partie d'accouplement inférieure (32) et la partie d'accouplement supérieure (34) sont agencées l'une contre l'autre avec une précontrainte par ressort, de telle sorte que lorsque la partie d'accouplement inférieure (32) est bloquée en rotation, la partie d'accouplement supérieure (34) peut être entraînée en rotation par rapport à la partie d'accouplement inférieure (32), et dans lequel la partie d'accouplement supérieure (34) comporte un guide coulissant (48) avec lequel un actionneur axial (44) de la partie d'accouplement supérieure (34) est déplaçable axialement par rapport à l'actionneur (44) en fonction du sens de rotation de la partie d'accouplement supérieure (34).

11. Procédé d'installation d'un insert de filetage en fil métallique dans un trou taraudé avec un outil de montage (1) selon l'une des revendications 1 à 9, comprenant les étapes suivantes :
i) vissage (S1) de l'insert de filetage en fil métallique sur le corps de broche (20) dans un premier sens de rotation du corps de broche (20),
ii) application (S2) du corps de broche (20) avec l'insert de filetage en fil métallique sur le trou taraudé et vissage (S3) de l'insert de filetage en fil métallique dans le trou taraudé à l'aide du corps de broche (20) en faisant tourner le corps de broche (20) dans le premier sens de rotation jusqu'à ce qu'une butée (26) bloque le vissage axial du corps de broche (20),
iii) déclenchement (S4) de l'accouplement de transmission de couple (30) par le blocage du corps de broche (20), de telle sorte que la lame d'installation (28) est déplacée dans une position d'engagement/fonctionnement du fait d'un déplacement relatif par rapport au corps de broche (20), ou est déplacée de la position de fonctionnement dans une position de repos, et
iv) rotation (S9) du corps de broche (20) dans un deuxième sens de rotation jusqu'à ce que l'insert de filetage en fil métallique soit dévissé du corps de broche (20) dans le trou taraudé.

12. Procédé d'installation selon la revendication 11, comprenant l'étape additionnelle suivante :
repli (S5) d'un ergot de montage de l'insert de filetage en fil métallique dans un filetage du trou taraudé par la lame d'installation (28) déplacée en position d'engagement durant la rotation dans le deuxième sens de rotation.

13. Procédé d'installation selon la revendication 12, comprenant l'étape additionnelle suivante :
percussion (S6) de l'ergot de montage après son repli et commutation de l'accouplement de transmission de couple (30) lorsqu'un couple limite est atteint en combinaison avec un déplacement de la lame d'installation (28) d'une position d'engagement sur l'insert de filetage en fil métallique à une position de repos.

14. Procédé d'installation selon l'une des revendications 11 à 13, comprenant l'étape additionnelle suivante :
commutation manuelle (S7) ou automatique (S8) entre les premier et deuxième sens de rotation, et/ou
blocage de la rotation du corps de broche (20) avec un blocage d'interférence (50) et modification du sens de rotation du corps de broche (20), moyennant quoi l'accouplement de transmission de couple (30) est libéré et la lame d'installation (28) est ramenée dans une position initiale.
